# EUROPÄISCHE PATENTSCHRIFT

(11) **EP 2 786 811 B1**
(45) Veröffentlichungstag und Bekanntmachung des Hinweises auf die Patenterteilung: **22.06.2016**
(21) Anmeldenummer: 13162424.9
(22) Anmeldetag: 05.04.2013
(51) Int. Cl.: B08B 3/04, B08B 9/20, B67B 3/00, B67C 3/00

(54) **Vorrichtung zur Versorgung von Verbrauchern mit Reinigungs- und/oder Desinfektionsfluid**
Device for supplying cleaning devices with cleaning and/or disinfecting fluid
Dispositif d'alimentation des récepteurs en liquide de nettoyage et/ou de désinfection

(43) Veröffentlichungstag der Anmeldung: 08.10.2014
(73) Patentinhaber: Krones AG, 93073 Neutraubling (DE)
(72) Erfinder: Schottdorf, Olaf, 93073 Neutraubling (DE); Vogelsang, Christian, 93073 Neutraubling (DE); Donhauser, Udo, 93073 Neutraubling (DE)
(74) Vertreter: Nordmeyer, Philipp Werner

(56) Entgegenhaltungen:
- EP-A1- 0 903 320
- EP-A1- 2 289 839
- WO-A1-01/38218
- WO-A2-2010/140048
- DE-A1- 3 722 867
- DE-U1- 29 708 145

## Beschreibung

### Technisches Gebiet

Die vorliegende Erfindung betrifft eine Vorrichtung zum Versorgen von Verbrauchern mit einem Reinigungs- und/oder Desinfektionsfluid, bevorzugt in einer Getränkeabfüllanlage.

### Stand der Technik

In Getränkeabfüllanlagen ist es bekannt, unterschiedliche Reinigungs- und/oder Desinfektionsvorgänge mittels eines Reinigungs- und/oder Desinfektionsfluids vorzunehmen. So ist es beispielsweise bekannt, Behälterverschlüsse, mittels welchen die mit dem Füllprodukt befüllten Behälter nach dem Befüllen verschlossen werden, vor dem Aufbringen auf die befüllten Behälter mit einem Desinfektionsfluid zu behandeln. Hierzu werden die Behälterverschlüsse üblicherweise durch ein Bad mit Desinfektionsfluid hindurchgeführt, um die Desinfektion zu erreichen. Weiterhin werden Reinigungs- und/oder Desinfektionsfluide in Getränkeabfüllanlagen auch von anderen Verbrauchern verbraucht, beispielsweise in einem Rinser, einem Wasserschloss zum gasdichten Abdichten eines Isolators, einem Auslaufbad und einer Injektorkühlstrecke, und wird auch zur Innendesinfektion eines Isolators beziehungsweise Reinraums, zur Erhaltungsdesinfektion sowie zur Schmierung eines Verschließers verwendet.

Die von den einzelnen Verbrauchern verwendeten Reinigungs- und/oder Desinfektionsfluide werden hierbei über separate Speiseleitungen jeweils von entsprechenden separaten Reservoirs ausgehend herangeführt, so dass beispielsweise im Bereich der Verschlussdesinfektion eine eigenständige Zirkulation innerhalb des Verschlussdesinfektionsmoduls bereitgestellt wird. Entsprechend sind jeweils separate Versorgungsleitungen mit der entsprechenden Peripherie in Kombination mit der notwendigen signaltechnischen Einbindung für jeden Verbraucher separat vorgesehen.

Weiterhin sind die genannten Verbraucher auch aufgrund der separaten Anbindung nicht in ein ganzheitliches und automatisiertes Reinigungskonzept eingebunden.

Die EP 0 903 320 A1 beschreibt ein CIP-System zur Reinigung einer Abfüllanlage. Die DE 297 08 145 U1 beschreibt eine Vorrichtung zum Reinigen und/oder Sterilisieren von Verschlusskappen für Flaschen. Die DE 37 22 867 A1 beschreibt eine zentrale Dosierstation zur Versorgung mehrerer Reinigungsanlagen mit Reinigungsmitteln. Die WO 01/38218 A1 beschreibt ein Verfahren zur abschnittsweisen CIP-Reinigung. Die EP 2 289 839 A1 beschreibt eine Vorrichtung und ein Verfahren zum Bereitstellen einer sterilen Flüssigkeit für eine Abfüllanlage gemäß dem Oberbegriff des Anspruchs 1.

### Darstellung der Erfindung

Ausgehend von dem bekannten Stand der Technik ist es eine Aufgabe der vorliegenden Erfindung, eine Vorrichtung zur Versorgung von Verbrauchern mit Reinigungs- und/oder Desinfektionsfluiden in einer Getränkeabfüllanlage anzugeben, welche eine effizientere Versorgung ermöglicht.

Die Aufgabe wird durch die Vorrichtung mit den Merkmalen des Anspruchs 1 gelöst. Vorteilhafte Weiterbildungen ergeben sich aus den Unteransprüchen.

Entsprechend wird eine Vorrichtung zur Versorgung von Verbrauchern mit einem Reinigungs- und/oder Desinfektionsfluid, bevorzugt in einer Getränkeabfüllanlage, vorgeschlagen, umfassend ein Reservoir zur Aufnahme eines Vorrats an Reinigungs- und/oder Desinfektionsfluid.

Erfindungsgemäß sind mindestens zwei Verbraucher über eine Ringleitung mit dem Reservoir verbunden.

Dadurch, dass mindestens zwei Verbraucher über eine Ringleitung mit dem Reservoir verbunden sind, wird es möglich, unterschiedliche Verbraucher mit Reinigungs- und/oder Desinfektionsfluid aus einem einzigen zentralen Reservoir zu speisen. Über die Bereitstellung einer Ringleitung kann darüber hinaus ein konstanter Fluss des Desinfektionsfluids erreicht werden, derart, dass bei den jeweiligen Abnehmern stets frisches, temperiertes und definierte Eigenschaften aufweisendes Desinfektionsfluid zur Verfügung steht.

Unter einer Ringleitung wird hier eine Leitung verstanden, welche einen Fluss des Desinfektionsfluids in einem Kreislauf ermöglicht. Hierbei wird beispielsweise Reinigungs- und/oder Desinfektionsfluid aus dem Reservoir entnommen, über die Ringleitung geführt und dann dem Reservoir das in der Ringleitung nicht entnommene Restfluid wieder zugeführt. Entsprechend wird durch das Bereitstellen der Pumpe ermöglicht, dass das Desinfektionsfluid in der Ringleitung stets zirkuliert, um an jedem Entnahmepunkt und insbesondere für jeden der angeschlossenen Verbraucher ein Desinfektionsfluid mit definierten Eigenschaften bereitzustellen. Entsprechend wird das Desinfektionsfluid, ausgehend vom Reservoir, beispielsweise einem ersten Verbraucher zur Verfügung gestellt, dann das von diesem Verbraucher möglicherweise verbrauchte Desinfektionsfluid wieder in die Ringleitung zurückgegeben, und dann zum nächsten Verbraucher geführt. Entsprechend findet ein individueller Vorlauf und Rücklauf für die einzelnen an der Ringleitung angeschlossenen Verbraucher nicht statt, sondern die Ringleitung dient in dem stromaufwärts des jeweiligen Verbrauchers liegenden Bereichen der Ringleitung als Zulauf und in den stromabwärts des jeweiligen Verbrauchers liegenden Bereichen der Ringleitung als Rücklauf.

Die über die Ringleitung mit dem Reservoir verbundenen Verbraucher sind beispielsweise ein Wasserschloss zur gasdichten Abdichtung eines Isolators, eine Verschließerschmierung, ein Auslaufbad, eine Injektorkühlstrecke, eine Erhaltungsdesinfektion einer Getränkeabfüllanlage, eine Oberflächenreinigung in einer Getränkeabfüllanlage, ein Rinser, eine Außenbehandlung eines Isolators sowie andere Verbraucher von Reinigungs- und/oder Desinfektionsfluid.

Erfindungsgemäß ist ein Bad für eine Verschlussdesinfektion in die Ringleitung integriert, als Trennung zwischen einem druckbeaufschlagten Vorlauf und einem drucklosen Rücklauf. Das Bad für die Verschlussdesinfektion weist dabei einen Überlauf zum Halten des Flüssigkeitsniveaus in dem Bad so auf, dass ein steter Strom an Desinfektionsfluid durch das Bad hindurch strömt, vom druckbeaufschlagten Zulauf hin zum über den Überlauf im Wesentlichen drucklos gehaltenen Rücklauf. Die Einbindung eines Bades für die Verschlussdesinfektion ermöglicht neben der Trennung zwischen druckbeaufschlagtem Vorlauf und drucklosem Rücklauf weiterhin ein zusätzliches Puffervolumen an Desinfektionsfluid, da das Bad selbst ein weiteres Reservoir beziehungsweise Volumen bereitstellt.

Eine zentrale Aufbereitung für das Reinigungs- und/oder Desinfektionsfluid, welche insbesondere eine Überprüfung der Desinfektionsmittelkonzentration im Desinfektionsfluid beinhaltet, sowie eine Filterung und Temperierung des Desinfektionsfluids umfassen kann, ermöglicht einen sparsamen Umgang mit dem Reinigungs- und/oder Desinfektionsfluid. Über eine Rückführung von für die Desinfektion verwendetem Reinigungs- und/oder Desinfektionsfluid in das Reservoir wird das Desinfektionsfluidvolumen in der Vorrichtung effizient ausgenutzt.

Bevorzugt umfasst die Ringleitung einen Wärmetauscher zur Temperierung des Desinfektionsfluids. Bevorzugt umfasst die Ringleitung weiterhin eine Filtervorrichtung zum Filtern des verwendeten Desinfektionsfluids.

Das Flüssigkeitsniveau im Reservoir wird bevorzugt über ein Verteilventil gehalten, mittels welchem ein bestimmter Anteil an Desinfektionsfluid in die Ringleitung gespeist wird, und ein weiterer Anteil ausgeleitet und/oder an eine Reinigungsanlage geleitet wird. Bei einer vollständigen Ausleitung wird entsprechend mit verlorenem Desinfektionsfluid gearbeitet.

Besonders bevorzugt ist die Vorrichtung in einem automatisierten Reinigungskonzept einer gesamten Getränkeabfüllanlage eingebunden, wobei die Einbindung in das automatische Reinigungskonzept bevorzugt über die Speisung beziehungsweise Rückgewinnung des beispielsweise bei einer Oberflächenreinigung über die Rückgewinnung in das Reservoir eingespeisten Reinigungsmediums. Das Reinigungsmedium kann aber auch in einer separaten Zuführung dem Reservoir zugeführt werden. Entsprechend kann über die Einbringung von Reinigungsmedium in das Reservoir sowohl eine Reinigung des Reservoirs selbst, als auch eine Reinigung der Ringleitung und der Verbraucher mit dem Reinigungsmedium erreicht werden. Das Reinigungsmedium kann dann nach Abschluss des Reinigungsvorganges wieder verworfen werden und der Vorlagetank erneut mit Desinfektionsmittel befüllt werden.

Besonders bevorzugt ist eine Rückgewinnung des in einem Reinigungsvorgang, beispielsweise zur Reinigung von Oberflächen verwendeten Reinigungsfluids, vorgesehen, wobei das auf diese Weise rückgewonnene Reinigungsfluid dem Reservoir dann wieder zugeführt werden kann.

Die Niveauhaltung im Reservoir kann auch über eine zweite Pumpe während des Reinigungsvorganges erreicht werden.

Entsprechend kann bei Durchführen einer Reinigung zunächst das sich noch im Reservoir, der Ringleitung und den Verbrauchern befindliche Desinfektionsmittel verworfen werden und dann das Reinigungsfluid eingeführt werden. Das Reinigungsfluid kann dabei entweder über eine Rückgewinnung in das Reservoir und die Ringleitung gelangen, oder kann über eine Reinigungsvorrichtung auch direkt in das Reservoir und/oder die Ringleitung eingeleitet werden. Dann wird die Reinigung des Reservoirs, der Ringleitung sowie der Verbraucher durch Hindurchleiten des Reinigungsfluids durchgeführt. Nach Abschluss der Reinigung kann das Reinigungsfluid dann verworfen oder ausgeleitet werden und neues Desinfektionsfluid eingeleitet werde, um den Produktionsbetrieb wieder aufnehmen zu können.

Durch die Einbindung der Vorrichtung in ein Reinigungskonzept, beispielsweise durch das Einspeisen des jeweiligen Reinigungsfluids in das Reservoir lässt sich eine problemlose Reinigung sämtlicher beteiligter Verbraucher, der Ringleitung, des Reservoirs sowie aller anderer Komponenten über das Gesamtreinigungskonzept erreichen. Hier wird es darüber hinaus möglich, mittels der Aufbereitungsvorrichtungen, welche zur Aufbereitung des Desinfektionsmittels dienen, also beispielsweise einer Filtervorrichtung oder eines Wärmetauschers, eine Aufbereitung des Reinigungsmediums zu erreichen. Die Vorrichtung kann entsprechend auch zur Aufbereitung des Reinigungsmediums in einer Getränkeabfüllanlage verwendet werden.

Die oben genannte Aufgabe wird weiterhin durch ein Verfahren mit den Merkmalen des Anspruchs 7 gelöst. Vorteilhafte Weiterbildungen ergeben sich aus den Unteransprüchen.

Entsprechend wird ein Verfahren zum Versorgen von Verbrauchern mit einem Reinigungs- und/oder Desinfektionsfluid in einer Getränkeabfüllanlage vorgeschlagen, umfassend das Bereitstellen eines Reinigungs- und/oder Desinfektionsfluids in einem Reservoir und das Pumpen des Reinigungs- und/oder Desinfektionsfluids zu einem Verbraucher. Erfindungsgemäß wird das Reinigungs- und/oder Desinfektionsfluid über eine Ringleitung von dem Reservoir zu mindestens zwei Verbrauchern gepumpt.

Bevorzugt wird zur Reinigung der Vorrichtung ein Reinigungsfluid in das Reservoir eingebracht, bevorzugt ein über eine Auffangvorrichtung aufgefangenes Reinigungsfluid eines Reinigungsprozesses, und das Reinigungsfluid wird dem Reservoir zugeführt.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: eine schematische Darstellung einer Vorrichtung zur Versorgung von Verbrauchern mit einem Reinigungs- und/oder Desinfektionsfluid in einem ersten Ausführungsbeispiel, und
- Figur 2: eine Vorrichtung zur Versorgung von Verbrauchern mit einem Reinigungs- und/oder Desinfektionsfluid in einem zweiten Ausführungsbeispiel.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen bezeichnet und auf eine wiederholte Beschreibung dieser Elemente wird in der nachfolgenden Beschreibung teilweise verzichtet, um Redundanzen zu vermeiden.

In Figur 1 ist eine Vorrichtung 1 zur Versorgung von Verbrauchern 6 mit einem Desinfektionsfluid in einer Getränkeabfüllanlage gezeigt. Ein Reservoir 2 ist vorgesehen, welches zur Aufnahme eines Vorrats an Desinfektionsfluid vorgesehen ist. Eine Pumpe 3 dient dazu, das Desinfektionsfluid aus dem Reservoir 2 in eine Ringleitung 4 zu pumpen.

Die Ringleitung 4 ist in dem gezeigten Ausführungsbeispiel so ausgebildet, dass das Desinfektionsfluid von dem Reservoir 2 ausgehend über die Pumpe 3 und ein Verteilventil 5 einem Abschnitt 40 der Ringleitung 4 zugeführt wird, an welchem eine Mehrzahl von Verbrauchern 6 vorgesehen sind beziehungsweise von diesem Abschnitt 40 abzweigen. Bei den Verbrauchern 6 handelt es sich beispielsweise um ein Wasserschloss zum gasdichten Abdichten eines Isolatorraumes, eine Verschließerschmierung, ein Auslaufbad, eine Injektorkühlstrecke, einen Rinser, eine Außenbehandlung beziehungsweise Außendesinfektion eines Teils der Getränkeabfüllanlage, einer Isolatorreinigung oder aber andere Verbraucher von Desinfektionsfluid. Die jeweiligen Verbraucher 6 sind in den Figuren nur schematisch angedeutet, hier kann jeder mögliche Verbraucher 6, welchem Desinfektionsfluid zugeführt werden soll, vorgesehen sein.

Der erste Abschnitt 40 der Ringleitung 4, an welchem die diversen Verbraucher 6 Desinfektionsfluid aus der Ringleitung 4 entnehmen können, wird gefolgt von einem Wärmetauscher 7, mittels welchem das Desinfektionsfluid auf eine vorgegebene Temperatur gebracht werden kann. Der Wärmetauscher 7 wird in dem gezeigten Ausführungsbeispiel mit über Dampf transportierter Wärmeenergie betrieben, kann aber auch auf jede andere Weise betrieben werden. An den Wärmetauscher 7 anschließend sind in einem weiteren Abschnitt 42 der Ringleitung 4 weitere Verbraucher 6 vorgesehen. Nachfolgend ist ein Bad 8 für eine Verschlussdesinfektion vorgesehen, wobei das Desinfektionsfluid über einen Vorlauf 80 aus der Ringleitung 4 in das Bad 8 eingebracht wird. Über einen Rücklauf 82 läuft das Desinfektionsfluid aus dem Bad 8 aus, um dann über einen weiteren Abschnitt 44 der Ringleitung 4 wieder zurück zum Reservoir 2 geführt zu werden.

Das Bad 8 für die Verschlussdesinfektion ist entsprechend in die Ringleitung 4 integriert, dahingehend, dass Desinfektionsfluid aus einem Abschnitt 42 der Ringleitung 4 in das Bad 8 hinein fließen kann, dann das Bad 8 durchfließt, und dann über den Rücklauf 82 in den weiteren Abschnitt 44 der Ringleitung 4 gelangt. Entsprechend stellt die Ringleitung 4 mit ihren unterschiedlichen Abschnitten 40, 42, 44 einen Kreislauf bereit, welcher ausgehend von dem Reservoir 2 ein kreisförmiges Fließen des Desinfektionsfluids, in der Figur 1 im Uhrzeigersinn, ermöglicht. Auf diese Weise kann erreicht werden, dass das Desinfektionsfluid, welches den einzelnen Verbrauchern 6 beziehungsweise dem Bad 8 für die Verschlussdesinfektion zugeführt wird, jeweils frisch ist, eine vorgegebene Konzentration aufweist und über den Wärmetauscher 7 temperiert ist. Entsprechend ist zur Versorgung einer Mehrzahl von Verbrauchern 6 nur eine einzige Aufbereitung vonnöten, so dass die Komplexität der Anlage reduziert werden kann.

Im Reservoir 2 beziehungsweise an einer beliebigen anderen Position der Ringleitung 4 kann das Fluid weiter aufbereitet werden, so dass das Desinfektionsfluid, welches in der Ringleitung 4 zirkuliert, stets vorgegebene Eigenschaften aufweist, beispielsweise eine vorgegebene Konzentration an Desinfektionsmittel in dem Desinfektionsfluid, oder aber eine vorgegebene Desinfektionsfluidtemperatur.

Entsprechend kann an jeder Entnahmestelle den Verbrauchern 6 ein Desinfektionsfluid mit vorbestimmten Eigenschaften zur Verfügung gestellt werden. Hierdurch werden die Gesamteffizienz sowie die Wirksamkeit der jeweiligen Desinfektionsvorgänge verbessert. Weiterhin kann auf diese Weise vermieden werden, dass jeder einzelne Verbraucher 6 mit einer eigenen Versorgung für das Desinfektionsfluid verbunden werden muss. Vielmehr wird über die Ringleitung ein Zustand erreicht, an welchem der stromaufwärts von dem jeweiligen Verbraucher 6, 8 liegende Abschnitt der Ringleitung 4 für den jeweiligen Verbraucher 6, 8 als Vorlauf angesehen wird, und der nach dem Verbraucher 6, 8 liegende Abschnitt der Ringleitung 4 als Rücklauf fungiert.

In dem Bad 8 für die Verschlussdesinfektion wird ebenfalls Desinfektionsfluid zur Desinfektion der jeweiligen Formteile beziehungsweise Behälterverschlüsse verbraucht, daher wird auch dieses Bad 8 als Verbraucher angesehen, obwohl es gleichzeitig auch einen Teil der Ringleitung 4 ausbildet, da das Bad 8 stets von Desinfektionsfluid durchflossen wird.

Der Wärmetauscher 7 ist in dem gezeigten Ausführungsbeispiel über einzuführenden Dampf beheizbar, derart, dass das Desinfektionsfluid, welches in der Ringleitung 4 geführt wird, über den Wärmetauscher 7 auf eine vorgegebene Temperatur erwärmt wird.

Über das regelbare Verteilventil 5 kann das Niveau der Flüssigkeit in dem Reservoir 2 gesteuert werden. Wenn das Flüssigkeitsniveau im Reservoir 2 eine vorgegebene Höhe zu übersteigen droht, kann mittels des regelbaren Verteilventils 5 ein Teil des Flüssigkeitsstromes über den Abzweig 50 ausgeleitet werden. Dies ist besonders bei dem nachfolgend beschriebenen Reinigungsverfahren von Bedeutung.

Die in Figur 1 gezeigte Vorrichtung kann in ein übliches Reinigungskonzept eingebunden werden, da ein Reinigungsfluid, welches über Reinigungsdüsen 9 emittiert wird, die beispielsweise für eine CIP-Reinigung (cleaning-in-place) oder eine Oberflächendesinfektion (SIP-Sterilisation-in-place) einer anderen Komponente der Getränkeabfüllanlage vorgesehen sind, bevorzugt über Auffangmittel 90 aufgefangen und dann dem Reservoir 2 zugeführt wird. Entsprechend kann in einem Verfahrenszustand, in welchem eine Reinigung der Getränkeabfüllanlage durchgeführt wird, die verwendete Reinigungsflüssigkeit über das Auffangmittel 90 aufgefangen werden und dann dem Reservoir 2 zugeführt werden. Von dem Reservoir 2 aus wird dann über die Ringleitung 4 ein zu Verfügung stellen des entsprechenden Reinigungsfluids an die jeweiligen Verbraucher 6, 8 möglich. Über das regelbare Verteilventil 5 kann dann ein bestimmter Anteil des verwendeten Reinigungsfluids über den Abzweig 50 der Reinigungsanlage wieder zugeleitet werden, so dass dieses Reinigungsfluid dann im Reinigungsprozess weiter verwendet werden kann, beispielsweise zur erneuten Beaufschlagung einer Außenfläche der Getränkeabfüllanlage und ein darauffolgendes Auffangen mittels der Auffangvorrichtung 90.

Hierüber wird es möglich, die Vorrichtung 1 auch in eine Reinigungsprozedur mit einzubeziehen, da die verwendeten Reinigungsfluide an dieser Stelle automatisiert mit einbezogen werden können.

In einer Alternative, welche in Figur 2 gezeigt ist, ist wiederum eine Vorrichtung gezeigt, bei welcher mittels einer Ringleitung 4 in unterschiedlichen Abschnitten 40, 42, 44 ein Desinfektionsfluid über eine Pumpe 3 im Kreis geführt wird und entsprechend an den jeweiligen Übergabestellen den Verbrauchern 6 zur Verfügung gestellt wird. Eine Erwärmung des Desinfektionsfluids kann über einen Wärmetauscher 7 erreicht werden und ein Bad 8 zur Verschlussdesinfektion ist in die Ringleitung 4 integriert.

Zum Ausgeben eines Teiles oder der gesamten Flüssigkeit in der Ringleitung 4 und dem Reservoir 2 ist in dem gezeigten Ausführungsbeispiel nicht das regelbare Verteilventil 5 aus Figur 1 vorgesehen, sondern eine zweite regelbare Pumpe 52, mittels welcher entsprechend Fluid in den Abzweig 50 gepumpt werden kann. Damit kann bei Überschreiten eines vorgegebenen Fluidniveaus im Reservoir 2 durch Betätigung der Pumpe 52 das Niveau abgesenkt werden. Weiterhin kann im Reinigungsbetrieb, in welchem über die Auffangvorrichtung 90 beispielsweise Reinigungsfluid in das Reservoir 2 geleitet wird, erreicht werden, dass auch durch Eintreten des Reinigungsfluids die Vorrichtung weiter betrieben werden kann. Entsprechend kann über die Pumpe 52 auch die Ringleitung 4 vollständig entleert werden und für den Reinigungsbetrieb vorbereitet werden. Nach Abschluss des Reinigungsvorganges kann über die Pumpe 52 die Ringleitung 4 wiederum entleert werden, so dass darauffolgend dann wieder ein Desinfektionsfluid aufgenommen werden kann.

Mittels des Wärmetauschers 7 kann auch das Reinigungsfluid temperiert werden.

Der Rücklauf 82 des Bades 8 zur Verschlussdesinfektion ist als Überlauf vorgesehen, so dass ein steter Zulauf an Desinfektionsfluid über den Vorlauf 80 zu einem steten Durchströmen des Bades 8 führt, und mittels des Rücklaufs 82 ein vorgegebenes Fluidniveau im Bad 8 beibehalten wird.

Soweit anwendbar, können alle einzelnen Merkmale, die in den einzelnen Ausführungsbeispielen dargestellt sind, miteinander kombiniert und/oder ausgetauscht werden, ohne den Bereich der Erfindung zu verlassen.

### Bezugszeichenliste

- 1: Vorrichtung zur Versorgung von Verbrauchern mit Reinigungs- und/oder Desinfektionsfluid
- 2: Reservoir
- 3: Pumpe
- 4: Ringleitung
- 40: Abschnitt der Ringleitung
- 42: Abschnitt der Ringleitung
- 44: Abschnitt der Ringleitung
- 5: Verteiler
- 50: Abzweig
- 52: Pumpe
- 6: Verbraucher
- 7: Wärmetauscher
- 8: Bad zur Verschlussdesinfektion
- 80: Vorlauf
- 82: Rücklauf
- 9: Reinigungsdüse
- 90: Auffangmittel

## Patentansprüche

1. Vorrichtung (1) zur Versorgung von Verbrauchern (6) mit einem Reinigungs- und/oder Desinfektionsfluid in einer Getränkeabfüllanlage, umfassend ein Reservoir (2) zur Aufnahme eines Vorrats an Reinigungs- und/oder Desinfektionsfluid, wobei mindestens zwei Verbraucher (6) über eine Ringleitung (4) mit dem Reservoir (2) verbunden sind,
**dadurch gekennzeichnet, dass**
ein Bad (8) zur Desinfektion von Behälterverschlüssen in die Ringleitung (4) integriert ist, wobei das Bad (8) zur Trennung zwischen einem druckbeaufschlagten Vorlauf (42) und einem drucklosen, als Überlauf vorgesehenen Rücklauf (44) in die Ringleitung (4) integriert ist.

2. Vorrichtung (1) gemäß Anspruch 1, **dadurch gekennzeichnet, dass** ein Verbraucher (6) ein Wasserschloss, eine Erhaltungsdesinfektion, eine Verschließerschmierung, eine Injektorkühlstrecke, ein Rinser, eine Außenreinigung der Getränkeabfüllanlage, eine Isolatorreinigung und/oder ein Auslaufbad ist.

3. Vorrichtung (1) gemäß einem der vorstehenden Ansprüche, **dadurch gekennzeichnet, dass** die Ringleitung (4) einen Wärmetauscher (7) umfasst.

4. Vorrichtung (1) gemäß einem der vorstehenden Ansprüche, **dadurch gekennzeichnet, dass** ein regelbares Verteilventil (5) und/oder eine Pumpe (52) zum Einstellen eines Flüssigkeitsniveaus im Reservoir (2) vorgesehen sind.

5. Vorrichtung (1) gemäß einem der vorstehenden Ansprüche, **dadurch gekennzeichnet, dass** eine Pumpe (3) zum Fördern des Reinigungs- und/oder Desinfektionsfluids in der Ringleitung (4) angeordnet ist.

6. Vorrichtung (1) gemäß einem der vorstehenden Ansprüche, **dadurch gekennzeichnet, dass** eine Auffangvorrichtung (90) zum Auffangen eines Reinigungsfluids einer Reinigungsvorrichtung (9) vorgesehen ist, und die Auffangvorrichtung (90) mit dem Reservoir (2) kommuniziert.

7. Verfahren zum Versorgen von Verbrauchern (6) mit einem Desinfektionsfluid in einer Getränkeabfüllanlage, umfassend das Bereitstellen eines Reinigungs- und/oder Desinfektionsfluids in einem Reservoir (2) und das Pumpen des Reinigungs- und/oder Desinfektionsfluids zu einem Verbraucher (6), wobei das Reinigungs- und/oder Desinfektionsfluid über eine Ringleitung (4) von dem Reservoir (2) zu mindestens zwei Verbrauchern (6) gepumpt wird,
**dadurch gekennzeichnet, dass**
ein Bad (8) zur Desinfektion von Behälterverschlüssen in die Ringleitung (4) integriert ist, wobei das Bad (8) zur Trennung zwischen einem druckbeaufschlagten Vorlauf (42) und einem drucklosen, als Überlauf vorgesehenen Rücklauf (44) in die Ringleitung (4) integriert ist.

8. Verfahren gemäß Anspruch 7, **dadurch gekennzeichnet, dass** ein Reinigungsfluid in das Reservoir (2) eingebracht wird, bevorzugt ein über eine Auffangvorrichtung (90) aufgefangenes Reinigungsfluid eines Reinigungsprozesses, und das Reinigungsfluid der Ringleitung (4) und bevorzugt den Verbrauchern (6) zugeführt wird.

## Claims

1. Apparatus (1) for supplying consuming units (6) with a cleaning and/or disinfecting fluid in a beverage-filling plant, comprising a reservoir (2) for accommodating a supply of cleaning and/or disinfecting fluid, wherein at least two consuming units (6) are connected to the reservoir (2) via a ring line (4), **characterized in that**
a bath (8) for disinfecting container closures is integrated in the ring line (4), wherein the bath (8) is integrated in the ring line (4) for separating purposes between a pressurized forward flow section (42) and a pressure-free return flow section (44) provided in the form of an overflow.

2. Apparatus (1) according to Claim 1, **characterized in that** a consuming unit (6) is a surge tank, a maintenance-function disinfecting unit, a capper-lubricating unit, an injector-cooling section, a rinser, an external cleaning unit of the beverage-filling plant, an insulator-cleaning unit and/or an outflow bath.

3. Apparatus (1) according to either of the preceding claims, **characterized in that** the ring line (4) comprises a heat exchanger (7).

4. Apparatus (1) according to one of the preceding claims, **characterized in that** a controlable distributing valve (5) and/or a pump (52) are/is provided for adjusting a liquid level in the reservoir (2).

5. Apparatus (1) according to one of the preceding claims, **characterized in that** a pump (3) is arranged in the ring line (4) for delivering the cleaning and/or disinfecting fluid.

6. Apparatus (1) according to one of the preceding claims, **characterized in that** a collecting apparatus (90) for collecting a cleaning fluid of a cleaning apparatus (9) is provided, and the collecting apparatus (90) communicates with the reservoir (2).

7. Method of supplying consuming units (6) with a disinfecting fluid in a beverage-filling plant, comprising the steps of providing a cleaning and/or disinfecting fluid in a reservoir (2) and of pumping the cleaning and/or disinfecting fluid to a consuming unit (6), wherein the cleaning and/or disinfecting fluid is pumped from the reservoir (2) to at least two consuming units (6) via a ring line (4),
**characterized in that**
a bath (8) for disinfecting container closures is integrated in the ring line (4), wherein the bath (8) is integrated in the ring line (4) for separating purposes between a pressurized forward flow section (42) and a pressure-free return flow section (44) provided in the form of an overflow.

8. Method according to Claim 7, **characterized in that** a cleaning fluid, preferably a cleaning-process cleaning fluid collected via a collecting apparatus (90), is introduced into the reservoir (2), and the cleaning fluid is fed to the ring line (4) and preferably the consuming units (6).

## Revendications

1. Dispositif (1) d'alimentation de récepteurs (6) avec un liquide de nettoyage et/ou de désinfection dans une installation de remplissage de boissons, comprenant un réservoir (2) servant à recevoir une réserve de liquide de nettoyage et/ou de désinfection, au moins deux récepteurs (6) étant reliés au réservoir (2) via une conduite annulaire (4), **caractérisé en ce qu'**un bain (8) pour désinfecter les fermetures de récipient est intégré dans la conduite annulaire (4), le bain (8) étant intégré dans la conduite annulaire (4) pour effectuer la séparation entre un écoulement avant(42) sous pression et un écoulement retour (44) sans pression prévu sous la forme d'un trop-plein.

2. Dispositif (1) selon la revendication 1, **caractérisé en ce qu'**un récepteur (6) est une chambre d'équilibre, une désinfection d'entretien, un graissage de système de fermeture, un tronçon de refroidissement d'injecteur, une machine de rinçage, un nettoyage extérieur de l'installation de remplissage de boissons, un nettoyage d'isolant et/ou un bain d'évacuation.

3. Dispositif (1) selon l'une quelconque des revendications précédentes, **caractérisé en ce que** la conduite annulaire (4) comprend un échangeur thermique (7).

4. Dispositif (1) selon l'une quelconque des revendications précédentes, **caractérisé en ce qu'**une vanne de répartition (5) et/ou une pompe (52) réglable sont prévues pour régler un niveau de liquide dans le réservoir (2).

5. Dispositif (1) selon l'une quelconque des revendications précédentes, **caractérisé en ce qu'**une pompe (3) pour extraire le liquide de nettoyage et/ou de désinfection est disposée dans la conduite annulaire (4) .

6. Dispositif (1) selon l'une quelconque des revendications précédentes, **caractérisé en ce qu'**un dispositif de collecte (90) pour collecter un liquide de nettoyage d'un dispositif de nettoyage (9) est prévu, et le dispositif de collecte (90) communiquant avec le réservoir (2).

7. Procédé d'alimentation de récepteurs (6) avec un liquide de désinfection dans une installation de remplissage de boissons, comprenant la mise à disposition d'un liquide de nettoyage et/ou de désinfection dans un réservoir (2) et le pompage du liquide de nettoyage et/ou de désinfection vers un récepteur (6), le liquide de nettoyage et/ou de désinfection étant pompé du réservoir (2) jusqu'à au moins deux récepteurs (6) via une conduite annulaire (4), **caractérisé en ce qu'**un bain (8) pour la désinfection des fermetures de récipient est intégré dans la conduite annulaire (4), le bain (8) étant intégré dans la conduite annulaire (4) pour effectuer la séparation entre un écoulement avant(42) sous pression et un écoulement retour (44) sans pression prévu sous la forme d'un trop-plein.

8. Procédé selon la revendication 7, **caractérisé en ce qu'**un liquide de nettoyage est amené dans le réservoir (2), de préférence un liquide de nettoyage, absorbé via un dispositif de collecte (90), d'un traitement de nettoyage et le liquide de nettoyage étant amenés à la conduite annulaire (4) et de préférence aux récepteurs (6).
